# FASCICULE DE BREVET EUROPEEN

(11) **EP 1 406 770 B1**
(45) Date de publication et mention de la délivrance du brevet: **12.01.2011**
(21) Numéro de dépôt: 02784871.2
(22) Date de dépôt: 12.07.2002
(51) Int. Cl.: B44C 1/24, E04F 21/16, B44B 5/02

(54) **OUTIL POUR LA REALISATION DE MOTIFS DECORATIFS SUR DE L'ENDUIT**
WERKZEUG ZUR HERSTELLUNG DEKORATIVER MUSTER AUF EINEM BESCHICHTUNGSMATERIAL
TOOL FOR PRODUCING DECORATIVE PATTERNS ON A COATING MATERIAL

(30) Priorité: 13.07.2001 FR 0109389
(43) Date de publication de la demande: 14.04.2004
(73) Titulaire: Saint-Gobain Weber, 77170 Servon (FR)
(72) Inventeur: SOURON, Claude, 45500 Gien (FR); SOURON, Lionel, 45500 Gien (FR)
(74) Mandataire: Jacobson, Claude
(86) Numéro de dépôt international: PCT/FR2002/002484
(87) Numéro de publication internationale: WO 2003/006260

(56) Documents cités:
- DE-U- 7 935 483
- FR-A- 2 401 484
- FR-A- 2 613 406
- US-A- 2 434 462
- US-A- 4 646 634

## Description

La présente invention concerne un outil pour la réalisation de motifs décoratifs sur de l'enduit appliqué sur une façade ou sur un sol.

De manière connue, on dépose une couche d'enduit sur une surface à revêtir. L'enduit peut être appliqué directement, par exemple, sur du béton ou de la maçonnerie, en briques, en plots ou en pierres. Le dépôt de cette couche d'enduit peut être effectué par projection au moyen d'une machine ou manuellement. L'épaisseur d'enduit sert, à l'extérieur, à procurer d'une part un effet décoratif et d'autre part une imperméabilité, alors qu'à l'intérieur, il est principalement décoratif. Pour une bonne imperméabilité, une couche de 10 à 15 millimètres d'enduit peut être déposée. L'enduit peut aussi être déposé sur une plus faible épaisseur dans le cas où on ne recherche pas l'imperméabilité (exemple : le cas d'un mur en béton). En effet, une épaisseur d'enduit de l'ordre de 4 à 5 millimètres seulement est nécessaire pour réaliser l'aspect décoratif selon l'invention.

Il est connu par le brevet FR9805331 (publié sous FR 2 777 829 A) d'appliquer sur la couche l'enduit frais, une matrice comportant des motifs décoratifs. La matrice peut être constituée d'une feuille plastique rigide ou semi-rigide de faible épaisseur et ayant un poids au mètre carré peu élevé. La matrice peut être réalisée par exemple à partir d'une feuille de polystyrène. D'autres matériaux, tels que le polyuréthane ou polyéthylène peuvent être utilisés. Les motifs décoratifs peuvent être réalisés par thermoformage ou par emboutissage de feuilles ou rouleau en matière plastique. La matrice peut également être constituée d'une feuille de carton plastifiée. Un film plastique de très faible épaisseur, tel que, par exemple, un film de polyéthylène, est par exemple collé sur les surfaces d'une feuille de carton. Le complexe ainsi constitué est ensuite embouti pour former les motifs décoratifs.

Les motifs décoratifs réalisés sur les feuilles plastiques peuvent être multiples. Ces motifs peuvent par exemple être des motifs géométriques et/ou représenter différents types d'imitation, des imitations de planche de bois représentant les veinages et les noeuds de différentes essences de bois ainsi que des rainurages entre chaque planche, des motifs d'imitation de tissage, de carreaux, de pierres, de pavages, de feuilles, de terre, etc.

La matrice peut être également constituée d'un rouleau avec relief. Les motifs désirés sont alors réalisés en relief sur la surface du rouleau tenu par un manche par l'utilisateur. Le rouleau est appliqué sur la couche d'enduit en interposant un film plastique, type polyane, afin d'éviter l'adhérence de l'enduit sur le rouleau pour réaliser les motifs par incrustation sur la surface enduite. Un tel rouleau peut être réalisé en plastique moulé. Le film de polyane de quelques dixièmes de millimètres peut être percé afin de faire sortir l'air compris entre la couche d'enduit et le film. Le film est ensuite enlevé aussitôt l'opération de matriçage effectuée.

Pour réaliser des motifs à l'aide de ce rouleau, il est nécessaire qu'un ouvrier tienne la feuille plastique tandis qu'un autre ouvrier passe le rouleau comprenant les motifs sur la feuille plastique. Pour éviter ce désagrément, le rouleau peut être passé directement sur l'enduit. Toutefois, le passage du rouleau directement sur l'enduit peut provoquer un arrachement de l'enduit en particulier lorsque l'on décolle le rouleau de l'enduit. Cela peut engendrer également la création d'ondulations sur l'enduit. Ces ondulations sont dues à la variation de la pression exercée par l'utilisateur sur le rouleau lors de son passage sur l'enduit.

Le document FR 2 613 406 A décrit un outil selon le préambule de la revendication 1. Les documents US 46 46 634 A, DE 79 35 483 U et FR 2 401 484 A décrivent des outils à bandes, mais qui ne sont pas adéquats pour réaliser des motifs sur paroi ou sol.

La présente invention a donc pour but de pallier les inconvénients de l'art antérieur en proposant un outil pour la réalisation de motifs décoratifs sur de l'enduit qui soit facile à utiliser par un seul ouvrier, qui n'engendre ni arrachement de l'enduit ni ondulations.

Ce but est atteint par un outil pour la réalisation de motifs décoratifs sur de l'enduit, caractérisé en ce qu'il comprend une matrice formée ou fixée sur une bande sans fin tendue, libre en rotation et comportant au moins une partie plane constituant une surface d'appui.

Selon une autre particularité, la bande sans fin est tendue entre au moins deux rouleaux libres en rotation.

Selon une autre particularité, au moins un rouleau est mobile pour régler la tension de la bande sans fin.

Selon une autre particularité, des rouleaux sont alignés avec les deux rouleaux d'extrémité de la surface d'appui et intercalés entre les deux rouleaux d'extrémité.

Selon une autre particularité, les rouleaux sont chanfreinés à leurs extrémités.

Selon une autre particularité, la bande sans fin est en matériau souple.

Selon une autre particularité, la matrice est formée par thermoformage de la bande sans fin.

Selon une autre particularité, la matrice est fixée par collage sur la bande sans fin.

Selon une autre particularité, l'outil comprend une armature constituée de deux barres ou flasques reliant de chaque côté les extrémités de chaque rouleau et d'une pièce fixée à au moins une des deux barres et sur laquelle est fixé un manche de préhension de l'outil.

Selon une autre particularité, un rouleau est intercalé en hauteur entre les deux rouleaux d'extrémité de la surface d'appui.

Selon une autre particularité, ce rouleau est actionnée en rotation par un moteur commandé.

Un autre but de l'invention est d'utiliser l'outil en le déplaçant parallèlement à la façade ou au sol (4) enduit(e), entraînant la rotation de la bande (2) sans fin.

L'invention, avec ses caractéristiques et avantages, ressortira plus clairement à la lecture de la description faite en référence aux dessins annexés dans lesquels :
- la figure 1 représente en vue générale, l'outil selon l'invention,
- la figure 2 représente, en coupe transversale, l'outil selon l'invention,
- la figure 3 représente, en coupe longitudinale, une partie de l'outil selon l'invention,
- la figure 4 représente en vue de côté, une variante de l'outil selon l'invention.

L'invention va à présent être décrite en liaison avec les figures 1 à 4.

En référence aux figures 1 à 3, l'outil (1) selon l'invention comprend une bande (2) sans fin comportant une matrice. Sur la figure 1, la matrice n'est pas représentée. La bande (2) sans fin aura une épaisseur pouvant varier entre 0,3 et 15 mm.

La matrice est formée ou fixée sur toute la face (20) extérieure de la bande (2) sans fin ou sur une partie seulement de celle-ci. La face (21) intérieure de la bande (2) sans fin sera préférentiellement lisse. La face (20) extérieure de la bande sans fin est définie comme la face comportant la surface d'appui de la bande (2) sans fin, cette surface d'appui venant s'appliquer sur l'enduit (3) réparti sur la façade (4) ou sur le sol.

La matrice est formée directement à partir de la bande (2) sans fin ou est indépendante de la bande (2) sans fin c'est-à-dire fixée, par exemple par collage, sur la bande (2) sans fin. La matrice comportera des motifs (5) constitués de reliefs ou de cavités ou creux.

La bande (2) sans fin est fabriquée dans un matériau souple, par exemple en caoutchouc, en latex ou en polyéthylène. La matrice pourra être formée dans la bande (2) sans fin par exemple par moulage ou par thermoformage.

Cette bande (2) sans fin est tendue par au moins deux rouleaux (6, 7) en contact avec la face (21) intérieure de la bande (2) sans fin, de manière à former une partie plane sur sa face (20) extérieure. Cette partie plane constitue la surface d'appui et est destinée à être appliquée sur la couche d'enduit (3) de manière à créer les motifs (5).

Les motifs (5) décoratifs réalisés peuvent être multiples. Ces motifs peuvent par exemple être des motifs géométriques et/ou représenter différents types d'imitation, des imitations de planche de bois représentant les veinages et les noeuds de différentes essences de bois ainsi que des rainurages entre chaque planche, des motifs d'imitation de tissage, de carreaux, de pierres, de pavages, de feuilles, de terre, etc.

Sur la figure 1, la bande (2) sans fin est tendue à chacune de ses extrémités par un rouleau (6, 7), dit rouleau d'extrémité. Ces deux rouleaux (6, 7) d'extrémité sont semblables et montés libres en rotation entre deux barres (8, 9) ou flasques. Deux autres rouleaux (10, 11), également montés libres en rotation entre les deux barres (8, 9), dits rouleaux intermédiaires, semblables aux rouleaux (6, 7) d'extrémité, sont alignés avec les rouleaux (6, 7) d'extrémité et intercalés entre les deux rouleaux (6, 7) d'extrémité. Ces deux rouleaux (10, 11) intermédiaires sont chargés de maintenir et de guider en rotation la partie plane de la bande (2) sans fin. Les rouleaux (6, 7, 10, 11) ont une longueur similaire à la largeur de la bande (2) sans fin. Les rouleaux (6, 7, 10, 11) sont fixés aux barres (8, 9), à chacune de leur extrémité, par une vis (14). Un rouleau d'extrémité est par exemple libre en translation (non représenté sur les figures 1 à 3) par ses extrémités dans des orifices allongés percés dans chaque barre (8, 9) parallèlement à la partie plane de la bande (2) sans fin. La forme allongée des orifices permet la translation du rouleau d'extrémité par rapport aux autres rouleaux, de manière à régler la tension de la bande (2) sans fin. Une fois la tension de la bande (2) sans fin réglée, le rouleau d'extrémité est maintenu fixe dans l'orifice allongé tout en étant toujours libre en rotation.

L'outil (1) est déplacé parallèlement à la façade ou au sol, la bande (2) sans fin étant en contact avec l'enduit (3), par exemple en cours de prise, pour entraîner la rotation de la bande (2) sans fin. Ainsi, selon l'invention, on choisit un point X situé sur la bande sans fin (2), à l'extrémité avant de la surface d'appui de la bande (2) sans fin, le sens d'avancée (A) du rouleau étant défini par la flèche horizontale sur la figure 3. Ce point X restera fixe par rapport à l'enduit (3) pendant une distance d, correspondant à la longueur de la surface d'appui et sensiblement à la distance séparant les axes des deux rouleaux (6, 7) d'extrémité. Le point X restera donc au contact de l'enduit pendant un certain temps dépendant de la valeur de cette distance d et de la vitesse de passage de l'outil (1) selon l'invention. Lors de l'avancée de l'outil (1), chaque point de la matrice devient le point X à un moment donné. Tout point de la matrice reste donc en contact avec l'enduit (3) pendant un temps donné dépendant de la longueur de la surface d'appui et de la vitesse de passage de l'outil (1). Ce principe de chenille utilisé pour l'outil (1) selon l'invention présente l'avantage d'éviter l'arrachement de l'enduit (3) et d'éviter le collage de l'enduit (3) sur la matrice, chaque point de la matrice restant un certain temps en contact avec l'enduit (3) avant de passer au-dessus des rouleaux.

Les rouleaux (6, 7, 10, 11) seront par exemple chanfreinés (60) à chacune de leur extrémité. De cette manière et comme représenté en figure 2, la bande (2) sans fin vient se replier vers l'intérieur sur les parties chanfreinées (60) des rouleaux (6, 7, 10, 11). Ceci permet en particulier d'éviter de marquer l'enduit (3) lorsque plusieurs passages adjacents de la matrice sont réalisés.

Les rouleaux seront par exemple en aluminium, en plastique en polyuréthane, en bois ou en acier.

Les deux barres (8, 9) sont par exemple reliées par une pièce (12) en forme de U inversé, dont chacune des pattes (120, 121) est fixée à l'aide de vis à une barre (8, 9). La barre (122) inférieure de la pièce (12) en U inversé étant située à une certaine distance au-dessus de la bande (2) sans fin. Sur cette pièce (12), en son milieu, est par exemple fixée une languette (13) solidaire d'un manche (130) prévu pour la préhension et la manipulation de l'outil selon l'invention.

Les deux barres (8, 9) ainsi que la pièce (12) en U inversé seront par exemple en métal ou en plastique.

Il est également possible d'enduire le sol. L'outil (1) selon l'invention pourra alors également être utilisé. En référence à la figure 4, il sera possible d'ajouter un moteur (16) pour actionner au moins un rouleau (15). Ce moteur (16) sera par exemple électrique, et pourra comprendre un circuit de commande (17), par exemple commandé à distance par une télécommande. La commande à distance permettra d'éviter à l'ouvrier de marcher sur le sol enduit. Le rouleau (15) actionné sera par exemple hors du plan comprenant la surface d'appui, ceci de manière à former, en vue de côté, un triangle entre les rouleaux (6, 7, 15). Les rouleaux (6, 7, 15) seront par exemple reliés de chaque côté de l'outil par un flasque (18) comme représenté figure 4. Sur cette figure 4, on peut voir un orifice (19) de forme allongée dans lequel peut translater une extrémité d'un rouleau (7) d'extrémité. Un orifice est formé sur chaque flasque reliant les rouleaux pour pouvoir faire translater le rouleau (7) et ainsi régler la tension de la bande (2) sans fin.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Outil (1) pour la réalisation de motifs (5) décoratifs sur de l'enduit (3) appliqué sur une paroi verticale (façade ou cloison) ou un sol (4), **caractérisé en ce qu'**il comprend une matrice formée ou fixée sur une bande (2) sans fin tendue, libre en rotation et comportant au moins une partie plane constituant une surface d'appui.

2. Outil selon la revendication 1, **caractérisé en ce que** la bande (2) sans fin est tendue entre au moins deux rouleaux (6, 7) libres en rotation.

3. Outil selon la revendication 2, **caractérisé en ce qu'**au moins un rouleau (6, 7) est mobile pour régler la tension de la bande (2) sans fin.

4. Outil selon la revendication 2 ou 3, **caractérisé en ce que** des rouleaux (10, 11) sont alignés avec les deux rouleaux d'extrémité de la surface d'appui et intercalés entre les deux rouleaux (6, 7) d'extrémité.

5. Outil selon l'une des revendications 2 à 4, **caractérisé en ce que** les rouleaux (6, 7, 10, 11) sont chanfreinés (60) à leurs extrémités.

6. Outil selon l'une des revendications 1 à 5, **caractérisé en ce que** la bande (2) sans fin est en matériau souple.

7. Outil selon l'une des revendications 1 à 6, **caractérisé en ce que** la matrice est formée par thermoformage de la bande (2) sans fin.

8. Outil selon l'une des revendications 1 à 6, **caractérisé en ce que** la matrice est fixée par collage sur la bande (2) sans fin.

9. Outil selon l'une des revendications 2 à 8, **caractérisé en ce qu'**il comprend une armature constituée de deux barres (8, 9) ou flasques reliant de chaque côté les extrémités de chaque rouleau (6, 7, 10, 11) et d'une pièce (12) fixée à au moins une des deux barres (8, 9) et sur laquelle est fixé un manche (130) de préhension de l'outil (1).

10. Outil selon l'une des revendications 2 à 9, **caractérisé en ce qu'**un rouleau (15) est intercalé en hauteur entre les deux rouleaux (6, 7) d'extrémité de la surface d'appui.

11. Outil selon la revendication 10, **caractérisé en ce que** le rouleau (15) intercalé est actionné en rotation par un moteur (16) commandé (17).

12. Utilisation de l'outil (1) selon une des revendications 1 à 11, **caractérisée en ce que** l'outil est déplacé parallèlement à la façade ou au sol (4) enduit(e), entraînant la rotation de la bande (2) sans fin.

## Claims

1. Tool (1) for producing decorative patterns (5) on a coating (3) applied to a vertical wall (façade or inside wall) or a floor (4), **characterised in that** it comprises a die formed in or fastened to a stretched endless band (2), free to rotate and comprising at least one flat part constituting a support surface.

2. Tool according to claim 1, **characterised in that** the endless band (2) is stretched between at least two rollers (6, 7), which are free to rotate.

3. Tool according to claim 2, **characterised in that** at least one roller (6, 7) is movable in order to adjust the tension of the endless band (2).

4. Tool according to claim 2 or 3, **characterised in that** rollers (10, 11) are aligned with the two support surface end rollers and inserted between the two end rollers (6, 7).

5. Tool according to one of claims 2 to 4, **characterised in that** the rollers (6, 7, 10, 11) are bevelled (60) at their ends.

6. Tool according to one of claims 1 to 5, **characterised in that** the endless band (2) is made of a flexible material.

7. Tool according to one of claims 1 to 6, **characterised in that** the die is formed by thermoforming of the endless band (2).

8. Tool according to one of claims 1 to 6, **characterised in that** the die is fastened by adhesive bonding onto the endless band (2).

9. Tool according to one of claims 2 to 8, **characterised in that** it comprises a frame constituted by two bars (8, 9) or end-plates connecting the ends of each roller (6, 7, 10, 11) on each side and by a part (12) fastened to at least one of the two bars (8, 9) and to which is fastened a handle (130) for holding the tool (1).

10. Tool according to one of claims 2 to 9, **characterised in that** a roller (15) is inserted, high up, between the two support surface end rollers (6, 7).

11. Tool according to claim 10, **characterised in that** the inserted roller (15) is driven rotationally by a controlled (17) motor (16).

12. Use of the tool (1) according to one of claims 1 to 11, **characterised in that** the tool is moved parallel with the coated façade or floor (4), bringing about the rotation of the endless band (2).

## Patentansprüche

1. Werkzeug (1) für die Herstellung von dekorativen Motiven (5) auf eine auf eine senkrechte Wand (Fassade oder Wand) oder einen Boden (4) aufgebrachte Beschichtung (3), **dadurch gekennzeichnet, dass** es eine Matrize aufweist, die auf einem gespannten Endlosband (2) gebildet oder befestigt ist, das drehfrei ist und mindestens einen ebenen, eine Auflagefläche bildenden Bereich umfasst.

2. Werkzeug nach Anspruch 1, **dadurch gekennzeichnet, dass** das Endlosband (2) zwischen mindestens zwei drehfreien Rollen (6, 7) gespannt ist.

3. Werkzeug nach Anspruch 2, **dadurch gekennzeichnet, dass** mindestens eine Rolle (6, 7) beweglich ist, um die Spannung des Endlosbandes (2) einzustellen.

4. Werkzeug nach Anspruch 2 oder Anspruch 3,
**dadurch gekennzeichnet, dass** Rollen (10, 11) mit den zwei Endrollen der Auflagefläche ausgerichtet und zwischen den zwei Endrollen (6, 7) angeordnet sind.

5. Werkzeug nach einem der Ansprüche 2 bis 4,
**dadurch gekennzeichnet, dass** die Rollen (6, 7, 10, 11) an ihren Enden abgekantet sind (60).

6. Werkzeug nach einem der Ansprüche 1 bis 5,
**dadurch gekennzeichnet, dass** das Endlosband (2) aus einem biegsamen Material besteht.

7. Werkzeug nach einem der Ansprüche 1 bis 6, **dadurch gekennzeichnet, dass** die Matrize durch Warmformen des Endlosbandes (2) gebildet ist.

8. Werkzeug nach einem der Ansprüche 1 bis 6, **dadurch gekennzeichnet, dass** die Matrize durch Kleben auf dem Endlosband (2) befestigt ist.

9. Werkzeug nach einem der Ansprüche 2 bis 8, **dadurch gekennzeichnet, dass** es ein Gestänge aus zwei Holmen (8, 9) oder Flanschen, die jede Seite der Enden jeder Rolle (6, 7, 10, 11) verbinden und aus einem Stück (12), das mindestens an einem der zwei Holme (8, 9) befestigt ist, und auf dem ein Griff (130) zur Handhabung des Werkzeugs (1) befestigt ist, umfasst.

10. Werkzeug nach einem der Ansprüche 2 bis 9, **dadurch gekennzeichnet, dass** eine Rolle (15) in der Höhe zwischen die zwei Endrollen (6, 7) der Auflagefläche eingefügt ist.

11. Werkzeug nach Anspruch 10, **dadurch gekennzeichnet, dass** die eingefügte Rolle (15) von einem gesteuerten (17) Motor (16) zur Drehung betätigt wird.

12. Verwendung des Werkzeugs (1) nach einem der Ansprüche 1 bis 11, **dadurch gekennzeichnet, dass** das Werkzeug parallel zur beschichteten Fassade oder zum beschichteten Boden (4) bewegt wird, wobei die Drehung des Endlosbandes (2) herbeigeführt wird.
